# EUROPÄISCHE PATENTSCHRIFT

(11) **EP 1 457 282 B1**
(45) Veröffentlichungstag und Bekanntmachung des Hinweises auf die Patenterteilung: **12.10.2005**
(21) Anmeldenummer: 04003454.8
(22) Anmeldetag: 17.02.2004
(51) Int. Cl.: B22D 11/103, B22D 41/12, C21B 3/10

(54) **Stranggiessanlage mit einem Verteilerrrinnen-Wagen für symmetrisch angeordnet jeweils einseitig einhängbare Verteilerrinnen**
Continuous casting machine with one thundish car for symmetrically arranged, unilaterally attachable tundishes
Installation de coulée continue avec un chariot pour des paniers de coulée pour attacher symétriquement des paniers latéralement

(30) Priorität: 14.03.2003 DE 10311280
(43) Veröffentlichungstag der Anmeldung: 15.09.2004
(73) Patentinhaber: SMS Demag Aktiengesellschaft, 40237 Düsseldorf (DE)
(72) Erfinder: Altuntop, Sitki, 47269 Duisburg (DE); Rittner, Karl, 40723 Hilden (DE); Müller, Jürgen, 41564 Kaarst (DE)
(74) Vertreter: Valentin, Ekkehard

(56) Entgegenhaltungen:
- EP-A- 0 940 205
- SU-A- 1 537 361
- US-A- 4 124 152
- US-A- 4 678 167
- PATENT ABSTRACTS OF JAPAN vol. 013, no. 320 (M-853), 20. Juli 1989 (1989-07-20) -& JP 01 107960 A (NIPPON STEEL CORP), 25. April 1989 (1989-04-25)

## Beschreibung

Die Erfindung betrifft eine Stranggießanlage zum Gießen von Strängen aus flüssigem Metall, insbesondere aus flüssigem Stahlwerkstoff, und speziell des Typs einer Gießanlage mit angeschlossener Walzstraße, mit einer Gießpfanne über einem auf der Gießbühne auf Schienen verfahrbaren Wagen, mit einer Verteilerrinne, die ein Gießrohr aufweist, und einer auf dem Wagen angeordneten Hubeinrichtung für die Einstellung des Gießrohrs auf Gießhöhe in der Stranggießkokille.

Verteilerrinnen-Wagen sind bekannt (EP 0 940 205 A1). Die entsprechend ausgerüsteten Verteilerrinnen-Wagen gehen auf Mehrstranganlagen und neuerdings auf Verbundgießen zurück. Bekannt ist es, zwei Verteilerrinnen-Wagen vorzusehen. Sobald z.B. bei einer zweistrangigen Brammen-Stranggießanlage ein fliegender Wechsel der nach einer hohen Chargen-Anzahl verbrauchten Verteilerrinne erfolgen muss, kann die Gießgeschwindigkeit abgesenkt werden und die Verteilerrinne wird innerhalb von bspw. 4 bis 6 Minuten gewechselt. Diese Wechselzeit steht nicht bei allen ausgeübten Stranggießverfahren zur Verfügung. So sind die Verhältnisse bei Einstrang-Gießanlagen erheblich unterschiedlich. In einer Einstrang-Gießanlage, auf der gegenüber Brammen-Querschnitten relativ dünne Strangdicken gegossen werden, ist wegen der schnelleren Abkühlung eine Absenkung der Gießgeschwindigkeit nicht möglich. Der Strang ist je nach Dicke in ca. 1- 1,5 Minuten durcherstarrt. Ein Verbundgießen kann somit in solchen Fällen nicht stattfinden. In dieser Zeit könnte allerdings auch kein Verteilerrinnen-Wechsel stattfinden.

Der Erfindung liegt die Aufgabe zugrunde, die Arbeitsabläufe auf der Gießbühne beim Wechseln der Verteilerrinne durch geringen Aufwand zu verbessem, u.a. das Kranhandling einfacher zu gestalten und gleichzeitig den Verteilerrinnen-Wagen anzupassen.

Die gestellte Aufgabe wird erfindungsgemäß dadurch gelöst, dass nur ein einziger Verteilerrinnen-Wagen verwendet wird, dass dieser als Manipulator derart ausgebildet ist, dass an einem mit dem Fahrrahmen verbundenen Stützrahmen ein heb- und senkbarer Führungsblock vorgesehen ist, an dem in beiden Fahrrichtungen symmetrisch Einhängemittel für jeweils eine einseitig einhängbare Verteilerrinne vorgesehen sind und dass der Führungsblock zusammen mit zumindest einer Verteilerrinne höheneinstellbar ist. Der Vorteil besteht in der Anwendung nur eines Verteilerrinnen-Wagens für Gießverfahren, mit denen ein Verbundgießen nicht möglich ist. Der Manipulator verkürzt die Wege zum Aufheizstand, da nach zwei Richtungen gearbeitet werden kann. Dadurch wird der Kranbetrieb entlastet. Der Kran fährt nur noch die Verteilerrinnen vom Aufheizstand zur Werkstatt und wieder zurück.

Eine Verbesserung sieht vor, dass die Einhängemittel Einhängelager für zumindest zwei Einhängezapfen einer Verteilerrinne aufweisen. Der Verteilerrinnen-Wagen kann über den heb- und senkbaren Führungsblock jede Verteilerrinne in den betreffenden Aufheizstand absetzen oder vom Aufheizstand wieder aufnehmen und im Betrieb die Einstellung des Gießrohrs zum Gießspiegel in der Stranggießkokille vornehmen.

Eine Ausgestaltung besteht darin, dass die Einhängemittel paarweise im wesentlichen senkrecht angeordnete Hebel aufweisen, die quer zur Fahrrichtung mittels Einhängeachsen und längs bzw. quer zur Fahrrichtung mittels Längsstreben und Querstreben miteinander verbunden sind. Dadurch wird die Belastbarkeit bei Brutto-Gewichten der Verteilerrinne bis zu 70 t und mehr gewährleistet.

Die Anordnung von Einhängeachsen bei entsprechenden Haltekrallen an der Verteilerrinne gewährleistet ein Einpendeln auf eine ausgewählte Lage der Verteilerrinne, wobei vorteilhaft ist, dass an den unteren Hebelenden jeweils eine Abstützfläche für Gegenstützflächen an den Verteilerrinnen angeordnet ist.

Eine genaue, weitgehend lotrechte Führung für die Höhenverstellung von Verteilerrinne und Gießrohr wird ferner dadurch erzielt, dass an dem Stützrahmen beidseitig senkrechte Führungsstützen befestigt sind und dass der Führungsblock aus den Einhängeachsen und den Längsstreben bzw. Querstreben und weiteren Rahmenteilen mittels jeweils in Fahrrichtung angeordneten Führungsrollen-Paaren heb- und senkbar geführt ist.

Nach weiteren Merkmalen ist vorgesehen, dass der Führungsblock an der Oberseite mit einer Traverse, die quer zur Fahrrichtung verläuft, abgeschlossen ist, an die von unten als Hubeinrichtung die Kolbenstange einer innerhalb des Führungsblocks mittig angeordneten Kolben-Zylinder-Einheit angreift.

Die Lage der Verteilerrinne, d.h. die durch das Einhängen der Verteilerrinne in Einhängeachsen erzielte Position, und durch die Lage der Einhängeachse ermöglichen ferner, dass die eingehängte Verteilerrinne gegen den Stützrahmen auf paarweise angeordneten Wägezellen aufgestützt ist. Dadurch werden sehr genaue Messergebnisse zum momentanen Gewicht der in der Verteilerrinne noch vorhandenen Schmelze erzielt.

Die Bewegung der Verteilerrinne während des Betriebs kann noch dadurch verbessert werden, indem die eingehängte Verteilerrinne für den Wägevorgang gegen die Reibung erhöhende Querkräfte mittels Koppelstangen und daran drehbaren Führungsrollen abgestützt ist.

Der Betrieb auf der Gießbühne kann femer dadurch vereinfacht werden, dass der Verteilerrinnen-Wagen aus einer linken oder rechten Heizposition bis in die Gießposition über der Stranggießkokille verfahrbar ist.

Eine andere Ausgestaltung sieht vor, dass die SEN-Heizungsmittel für das Gießrohr am Manipulator angeordnet sind. Das Gießrohr kann daher auch noch bis kurz vor Aufnahme des Gießbetriebs aufgeheizt oder warmgehalten werden.

In der Zeichnung sind Ausführungsbeispiele der Erfindung dargestellt, die nachstehend näher erläutert werden.

Es zeigen:
- Fig. 1: eine Draufsicht auf eine Gießbühne einer Einstrang-Stranggießanlage,
- Fig. 2: einen Querschnitt durch die Gießbühne mit Verteilerrinnen-Wagen und Stranggießkokille,
- Fig. 3: die zu Fig. 2 gehörende Draufsicht auf den Verteilerrinnen-Wagen mit Verteilerrinnen,
- Fig. 4: eine Seitenansicht des Verteilerrinnen-Wagens mit eingehängten Verteilerrinnen,
- Fig. 5: einen Teil-Querschnitt durch den Führungsblock,
- Fig. 6: einen Teil-Schnitt (Draufsicht) auf den Führungsblock, zu Fig. 5 gehörend, gemäß der Schnittangabe E-F aus Fig. 8,
- Fig. 7: einen Teil-Schnitt A-B gemäß Fig. 6 und
- Fig. 8: einen Teil-Schnitt C-D gemäß Fig. 6.

Von der Stranggießanlage zum Gießen von Strängen aus flüssigem Metall, insbesondere aus flüssigem Stahlwerkstoff, ist in Fig. 1 die Gießbühne 1 gezeigt, auf der Schienen 2 für einen Verteilerrinnen-Wagen 3 mittels Rädern 4 und 5 verlegt sind. Die Räder 5 laufen, Fig. 2, auf der Schiene 2, die auf einer Oberbühne 6 verlegt ist und sind mit Antrieben 4a, 4b versehen.

Der Verteilerrinnen-Wagen 3 trägt zumindest eine Verteilerrinne 7, die im Betrieb aus einer Gießpfanne 8 gespeist wird. An der Verteilerrinne 7 ist ein Gießrohr 9 befestigt, das in abgesenkter Betriebslage in eine Stranggießkokille 10 hineinreicht (Fig. 2).

Auf dem Verteilerrinnen-Wagen 3 ist zentral femer eine Hubeinrichtung 11 angeordnet, die aus einer hydraulischen Kolben-Zylinder-Einheit 11a besteht.

Auf einer Gießwalzanlage, die bspw. aus einer CSP-Anlage (Compact-Strip-Production) bestehen kann, werden Formate von ca. 50 - 70 mm Dicke gegossen. Für ein solches Gieß-Walz-Verfahren ist nur ein einziger Verteilerrinnen-Wagen 3 erforderlich. Dieser ist jedoch mit einem Manipulator 12 mit besonderen Eigenschaften ausgebildet: Der Verteilerrinnen-Wagen 3 besteht aus einem Fahrrahmen 13 mit einem darauf aufgebauten Stützrahmen 14. Der Stützrahmen 14 trägt einen mittels der Kolben-Zylinder-Einheit 11a heb- oder senkbaren Führungsblock 15.

Der Führungsblock 15 (Fig. 3) trägt in beiden Fahrrichtungen 16, 17 Einhängemittel 18 für die Verteilerrinne 7. Zu diesem Zweck besitzt die Verteilerrinne 7 an ihren Breitseiten Einhängezapfen 19 und 20. Die Einhängemittel 18 bilden Einhängelager 21 für zwei Einhängezapfen 19, 20 pro Breitseite der Verteilerrinne 7. Die Verteilerrinne 7 kann über vier Kranzapfen 22 per Kran ausgehoben, in eine Werkstatt gebracht und per Kran wieder in eine noch zu beschreibende Bereitstellungsposition transportiert und wieder vom Verteilerrinnen-Wagen 3 aufgenommen werden.

Die Einhängemittel 18 werden weiter durch paarweise angeordnete Hebel 23 gebildet (Fig. 4), an deren Hebelende 23a Abstützflächen 24 für Gegenstützflächen 7a an der Verteilerrinne 7 angeformt sind.

Die Hebel 23, die im wesentlichen senkrecht verlaufen, sind pro Seite mittels Einhängeachsen 25 verbunden. Die Einhängeachsen 25 bilden über längs und quer zur Fahrrichtung 16, 17 angeordnete Längsstreben 26 und Querstreben 27 einen Verbund (Fig. 3), der Teil des Führungsblockes 15 ist.

An dem Stützrahmen 14 sind femer beidseitig und paarweise Führungsstützen 28 befestigt (vgl. auch Fig. 1). Die Führungsstützen 28 verbinden Querstreben 29 und an diesen sind senkrecht verlaufende Schienen 30 vorgesehen. Der Führungsblock 15, bestehend aus Einhängeachsen 25, den Längsstreben 26, den Querstreben 27 und weiteren Rahmenteilen, trägt in Fahrrichtung 16, 17 ausgerichtete Führungsrollenpaare 32, die an den ortsfesten, senkrechten Schienen 30 abrollen.

Der Führungsblock 15 ist außerdem an der Oberseite mit einer Traverse 33 abgeschlossen und fest verbunden. Die Traverse 33 verläuft quer zur Fahrrichtung 16, 17. An der Unterseite greift der Kolben einer zentral im Führungsblock 15 angeordneten Kolben-Zylinder-Einheit 11a an (vgl. auch Fig. 4).

Gemäß Fig. 5 wird der Führungsblock 15 mittels einer Lenkerrolle 34, die an einer Verbindungslasche 35 drehgelagert ist, zusätzlich gestützt und geführt. Solche Lenkerrollen 34 sind paarweise vorgesehen. Im Rahmenteil der Einhängeachse 25 und in der lotrechten Achse stützt sich das Gewicht der Verteilerrinne 7 auf eine Wägezelle 36. Dadurch kann der momentane Gewichtsinhalt an Schmelze in der Verteilerrinne 7 kontinuierlich während des Gießprozesses gemessen werden. Die Wägezellen 36 sind paarweise über der Ebene der Einhängeachse 25 angeordnet. Außerdem sind weitere Führungsrollen 37, 38 angeordnet.

In Fig. 6, die einen Schnitt E-F (vgl. Fig. 8) darstellt, sind die Wägezellen 36 von oben sichtbar, ebenso ist ein Führungsrollenpaar 32, unten an der senkrechten Schiene 30 anliegend erkennbar. Femer sind die Lage und die Befestigung der Kolben-Zylinder-Einheit 11a gezeigt. Für eine minimale Reibung während des Messvorgangs der Wägezelle 36 sorgt eine Koppelstange 39 mit einer Führungsrolle 40, die ebenfalls paarweise vorgesehen sind.

Fig. 7 zeigt noch deutlicher die Anordnung der Hubeinrichtung 11 mit der Kolben-Zylinder-Einheit 11a unter der Traverse 33 mittels einer Druckplatte 41, auf die die Kolbenstange 11b wirkt. Die Kolbenstange 11b hebt oder senkt die Baugruppe des Führungsblocks 15, von dem hier die Wägezellen 36, die Einhängeachse 25, die Traverse 33 und die Kolbenstange 11b sichtbar sind. Der untere Teil der Kolben-Zylinder-Einheit 11a ist dabei fest auf dem Stützrahmen 14 aufgestützt.

Fig. 8 stellt eine Vorderansicht als Schnitt C-D aus Fig. 6 dar. Diese Darstellung zeigt noch einmal die Anordnung der Hubeinrichtung 11 als Kolben-Zylinder-Einheit 11a mit der Kolbenstange 11b bzw. dem Kolben im Mittenbereich des Führungsblocks 15. Die Führungsrollen 32 liegen an den senkrechten Schienen 30 an. Die Führungsrollen stützen das hohe Gewicht der Verteilerinne 7, das leer ca. 20 t und mit Schmelze gefüllt ca. 65 t betragen kann.

Das Messergebnis für das Gewicht noch in der Verteilerrinne 7 vorhandener Schmelze kann dadurch genauer gestaltet werden, dass die eingehängte Verteilerrinne 7 für den Wägevorgang gegen die Reibung erhöhender Querkräfte mittels Koppelstangen 39 und den Führungsrollen 40 abgestützt ist.

Der Verteilerrinnen-Wagen 3 kann aus den links und rechts liegenden Heizpositionen 42, 43 bis über die Gießposition (Fig. 1-4) der Stranggießkokille 10 oder zurück verfahren werden.

Die SEN-Heizungsmittel sind für das Gießrohr 9 innerhalb des Manipulators 12 angeordnet. Das Gießrohr kann dadurch bis kurz vor dem Anfahrvorgang beheizt oder nachgewärmt werden.

### Bezugszeichenliste

- 1: Gießbühne
- 2: Schiene
- 3: Verteilerrinnen-Wagen
- 4: Rad
- 4a: Antrieb
- 4b: Antrieb
- 5: Rad
- 6: Oberbühne
- 7: Verteilerrinne
- 7a: Gegenstützflächen
- 8: Gießpfanne
- 9: Gießrohr
- 10: Stranggießkokille
- 11: Hubeinrichtung
- 11a: Kolben-Zylinder-Einheit
- 11b: Kolbenstange
- 12: Manipulator
- 13: Fahrrahmen
- 14: Stützrahmen
- 15: Führungsblock
- 16: Fahrrichtung
- 17: Fahrrichtung
- 18: Einhängemittel
- 19: Einhängezapfen
- 20: Einhängezapfen
- 21: Einhängelager
- 22: Kranzapfen
- 23: Hebel
- 23a: Hebelende
- 24: Abstützfläche
- 25: Einhängeachse
- 26: Längsstreben
- 27: Querstreben
- 28: Führungsstütze
- 29: Querstreben
- 30: senkrechte Schienen
- 31 32: Führungsrollen-Paar
- 33: Traverse
- 34: Lenkerrolle
- 35: Verbindungslasche
- 36: Wägezelle
- 37: Führungsrolle
- 38: Führungsrolle
- 39: Koppelstange
- 40: Führungsrolle
- 41: Druckplatte
- 42: linke Heizposition
- 43: rechte Heizposition

## Patentansprüche

1. Stranggießanlage zum Gießen von Strängen aus flüssigem Metall, insbesondere aus flüssigem Stahlwerkstoff, und speziell des Typs einer Gießanlage mit angeschlossener Walzstraße, mit einer Gießpfanne (8) mit einem über der Gießbühne (1) auf Schienen (2) verfahrbaren Wagen (3), mit zumindest einer Verteilerrinne (7), die ein Gießrohr (9) aufweist, und einer auf dem Wagen (3) angeordneten Hubeinrichtung (11) für die Einstellung des Gießrohrs (9) auf Gießhöhe in der Stranggießkokille (10), wobei der Verteilerrinnenwagen (3) einen Fahrahmen (13) und einen Stützrahmen (14) aufweist,
**dadurch gekennzeichnet,**
**dass** nur ein einziger Verteilerrinnen-Wagen (3) verwendet wird, dass dieser als Manipulator (12) derart ausgebildet ist, dass an dem mit dem Fahrrahmen (13) verbundenen Stützrahmen (14) ein heb- und senkbarer Führungsblock (15) vorgesehen ist, an dem in beiden Fahrrichtungen (16, 17) symmetrisch Einhängemittel (18) für jeweils eine einseitig einhängbare Verteilerrinne (7) vorgesehen sind und dass der Führungsblock (15) zusammen mit zumindest einer Verteilerrinne (7) höhenverstellbar ist.

2. Stranggießanlage nach Anspruch 1,
**dadurch gekennzeichnet,**
**dass** die Einhängemittel (18) Einhängelager (21) für zumindest zwei Einhängezapfen (19, 20) einer Verteilerrinne (7) aufweisen.

3. Stranggießanlage nach einem der Ansprüche 1 oder 2,
**dadurch gekennzeichnet,**
**dass** die Einhängemittel (18) paarweise im wesentlichen senkrecht angeordnete Hebel (23) aufweisen, die quer zur Fahrrichtung (16, 17) mittels Einhängeachsen (25) und längs bzw. quer zur Fahrrichtung (16, 17) mittels Längsstreben (26) und Querstreben (27) miteinander verbunden sind.

4. Strangießanlage nach einem der Ansprüche 2 oder 3,
**dadurch gekennzeichnet,**
**dass** an den unteren Hebelenden (23a) jeweils eine Abstützfläche (24) für Gegenstützflächen (7a) an den Verteilerrinnen (7) angeordnet sind.

5. Stranggießanlage nach einem der Ansprüche 1 bis 4,
**dadurch gekennzeichnet,**
**dass** an dem Stützrahmen (14) beidseitig senkrechte Führungsstützen (28) befestigt sind und dass der Führungsblock (15) aus den Einhängeachsen (25) und den Längsstreben (26) bzw. Querstreben (27) und weiteren Rahmenteilen mittels jeweils in Fahrrichtung (16, 17) angeordneten Führungsrollen-Paaren (32) heb- und senkbar geführt ist.

6. Stranggießanlage nach einem der Ansprüche 1 bis 5,
**dadurch gekennzeichnet,**
**dass** der Führungsblock (15) an der Oberseite mit einer Traverse (33), die quer zur Fahrrichtung (16, 17) verläuft, abgeschlossen ist, an die von unten als Hubeinrichtung (11) die Kolbenstange (11b) einer innerhalb des Führungsblocks (15) mittig angeordneten Kolben-Zylinder-Einheit (11a) angreift.

7. Stranggießanlage nach einem der Ansprüche 1 bis 6,
**dadurch gekennzeichnet,**
**dass** die eingehängte Verteilerrinne (7) gegen den Stützrahmen (14) auf paarweise angeordneten Wägezellen (36) aufgestützt ist.

8. Stranggießanlage nach einem der Ansprüche 1 bis 7,
**dadurch gekennzeichnet,**
**dass** die eingehängte Verteilerrinne (7) für den Wägevorgang gegen die Reibung erhöhende Querkräfte mittels Koppelstangen (39) und daran drehbaren Führungsrollen (40) abgestützt ist.

9. Stranggießanlage nach einem der Ansprüche 1 bis 8,
**dadurch gekennzeichnet,**
**dass** der Verteilerrinnen-Wagen (3) aus einer linken oder rechten Heizposition (42; 43) bis in die Gießposition über der Stranggießkokille (10) oder zurück verfahrbar ist.

10. Stranggießanlage nach einem der Ansprüche 1 bis 9,
**dadurch gekennzeichnet,**
**dass** die SEN-Heizungsmittel für das Gießrohr (9) am Manipulator (12) angeordnet sind.

## Claims

1. Continuous casting plant for casting strips of liquid metal, particularly of liquid steel material, and especially the category of a casting plant with connected rolling train, with a casting ladle (8), with a carriage (3) movable on rails (3) over the casting platform (1), with at least one distributor channel (7) having a pouring pipe (9), and a stroke device (11), which is arranged on the carriage (3), for setting the pouring pipe (9) to pouring level in the continuous casting mould, wherein the distributor channel carriage (3) comprises a chassis (13) and a support frame (14), **characterised in that** only a single distributor channel carriage (3) is used, that this is constructed as a manipulator (12) in such a manner that provided at the support frame (14) connected with the chassis (13) is a raisable and lowerable guide block (15) at which suspension means (18), which are symmetrical in both travel directions (16, 17), for a respective distributor channel (7) able to be suspended at one side are provided and that the guide block (15) together with at least one distributor channel (7) is adjustable in height.

2. Continuous casting plant according to claim 1, **characterised in that** the suspension means (18) comprises a suspension mount (21) for at least two suspension pins (19, 20) of a distributor channel (7).

3. Continuous casting plant according to one of claims 1 and 2, **characterised in that** the suspension means (18) comprise levers (23) which are arranged in pairs substantially vertically and which are connected together transversely to the travel direction (16, 17) by means of suspension axles (25) and longitudinally and transversely to the travel direction (16, 17) by means of, respectively, longitudinal struts (26) and transverse struts (27).

4. Continuous casting plant according to one of claims 2 and 3, **characterised in that** respective support surfaces (24) for counter-support surfaces (7a) at the distributor channels (7) are provided at the lower lever ends (23a).

5. Continuous casting plant according to one of claims 1 to 4, **characterised in that** vertical guide supports (28) are fastened to the support frame (14) at both sides and that the guide block (15) is guided to be raisable and lowerable from the suspension axles (25) and the longitudinal struts (26) or transverse struts (27) and further frame parts by means of respective guide roller pairs (32) arranged in travel direction (16, 17).

6. Continuous casting plant according to one of claims 1 to 5, **characterised in that** the guide block (15) is closed at the upper side by a cross member (33) which extends transversely to the travel direction (16, 17) and at which the piston rod (11b) of a piston-cylinder unit (11a), which is arranged centrally within the guide block (15), engages from below as stroke device (11).

7. Continuous casting plant according to one of claims 1 to 6, **characterised in that** the suspended distributor channel (7) is supported relative to the support frame (14) on weighing cells (36) arranged in pairs.

8. Continuous casting plant according to one of claims 1 to 7, **characterised in that** for the weighing process the suspended distributor channel (7) is supported relative to friction-increasing transverse forces by means of coupling rods (39) and guide rollers (40) rotatable thereat.

9. Continuous casting plant according to one of claims 1 to 8, **characterised in that** the distributor channel carriage (3) is movable out of a lefthand or righthand heating position (42; 43) until in the casting position above the continuous casting mould (10) or back.

10. Continuous casting plant according to one of claims 1 to 9, **characterised in that** the SEN heating means for the pouring pipe (9) are arranged at the manipulator (12).

## Revendications

1. Installation de coulée continue en vue du coulage de boyaux en métal liquide, notamment en matériaux d'acier liquides, et spécialement du type d'une installation de coulée avec un train de laminage raccordé, avec une poche de coulée (8) avec un chariot (3) déplaçable sur des rails (2) au-dessus de la plate-forme de coulée (1), avec au moins un chenal distributeur (7), qui présente un tuyau de coulée (9), et un dispositif de levage (11) disposé sur le chariot (3) pour le réglage du tuyau de coulée (9) à la hauteur de coulée dans la coquille de coulée continue (10), le chariot de chenal distributeur (3) comprenant un cadre de déplacement (13) et un cadre d'appui (14), **caractérisée en ce qu'**uniquement un seul chariot de chenal distributeur (3) est utilisé, **en ce que** celui-ci est réalisé en tant que manipulateur (12) de sorte qu'un bloc de guidage (15) pouvant être soulevé et abaissé, sur lequel des moyens de suspension (18) symétriques dans les deux directions de déplacement (16, 17) pour à chaque fois un chenal distributeur (7) pouvant être suspendu d'un côté sont prévus, est prévu sur le cadre d'appui (14) relié au cadre de déplacement (13) et **en ce que** le bloc de guidage (15) peut être réglé en hauteur conjointement avec au moins un chenal distributeur (7).

2. Installation de coulée continue selon la revendication 1, **caractérisée en ce que** les moyens de suspension (18) présentent des paliers de suspension (21) pour au moins deux tourillons de suspension (19, 20) d'un chenal distributeur (7).

3. Installation de coulée continue selon l'une quelconque des revendications 1 ou 2, **caractérisée en ce que** les moyens de suspension (18) présentent des leviers (23) disposés sensiblement perpendiculairement par paire qui sont reliés ensemble transversalement à la direction de déplacement (16, 17) au moyen d'essieux de suspension (25) et longitudinalement ou transversalement à la direction de déplacement (16, 17) au moyen de longerons (26) et d'entretoises (27).

4. Installation de coulée continue selon l'une quelconque des revendications 2 ou 3, **caractérisée en ce qu'**une surface d'appui (24) pour des contre-surfaces d'appui (7a) sur les chenaux distributeurs (7) est disposée à chaque fois sur les extrémités inférieures des leviers (23a).

5. Installation de coulée continue selon l'une quelconque des revendications 1 à 4, **caractérisée en ce que** des montants de guidage perpendiculaires (28) sont fixés des deux côtés sur le cadre d'appui (14) et **en ce que** le bloc de guidage (15) est guidé de manière à pouvoir être soulevé et abaissé des essieux de suspension (25) et des longerons (26) ou entretoises (27) et parties de cadre supplémentaires au moyen de paires de galets de guidage (32) disposés à chaque fois dans la direction de déplacement (16, 17).

6. Installation de coulée continue selon l'une quelconque des revendications 1 à 5, **caractérisée en ce que** le bloc de guidage (15) est terminé sur le côté supérieur par une traverse (33) qui s'étend transversalement à la direction de déplacement (16, 17), sur laquelle la tige de piston (11b) d'une unité piston-cylindre (11a) disposée au milieu au sein du bloc de guidage (15) agit du bas en tant que dispositif de levage (11).

7. Installation de coulée continue selon l'une quelconque des revendications 1 à 6, **caractérisée en ce que** le chenal distributeur suspendu (7) est en appui contre le cadre d'appui (14) sur des cellules de pesage (36) disposées par paire.

8. Installation de coulée continue selon l'une quelconque des revendications 1 à 7, **caractérisée en ce que** le chenal distributeur suspendu (7) est supporté pour le processus de pesage contre les forces transversales augmentant le frottement au moyen de tiges de piston (39) et de galets de guidage (40) rotatifs sur celles-ci.

9. Installation de coulée continue selon l'une quelconque des revendications 1 à 8, **caractérisée en ce que** le chariot de chenal distributeur (3) est déplaçable d'une position de chauffage gauche ou droite (42 ; 43) jusque dans la position de coulée au-dessus de la coquille de coulée continue (10) ou de retour.

10. Installation de coulée continue selon l'une quelconque des revendications 1 à 9, **caractérisée en ce que** les moyens de chauffage SEN sont disposés pour le tuyau de coulée (9) sur le manipulateur (12).
